# EUROPÄISCHE PATENTSCHRIFT

(11) **EP 0 389 900 B1**
(45) Veröffentlichungstag und Bekanntmachung des Hinweises auf die Patenterteilung: **26.08.1992**
(21) Anmeldenummer: 90105064.1
(22) Anmeldetag: 17.03.1990
(51) Int. Cl.: B65G 47/57, B27M 3/04

(54) **Misch- und Sortieranlage für Parkettstäbe**
Mixing and sorting plant for parquet strips
Installation de mélange et de triage pour lames de parquet

(30) Priorität: 31.03.1989 DE 3910378
(43) Veröffentlichungstag der Anmeldung: 03.10.1990
(73) Patentinhaber: Krönig, Hans, D-40723 Hilden (DE)
(72) Erfinder: Krönig, Hans, D-40723 Hilden (DE)
(74) Vertreter: Peerbooms, Rudolf, Dipl.-Phys.

(56) Entgegenhaltungen:
- AT-B- 254 500
- DE-A- 2 160 555

## Beschreibung

Parkettböden werden überwiegend in Form von industriell hergestellten tafelförmigen Verlegeeinheiten vertrieben, bei denen nach bestimmter Musterungsart die Stäbe, auch Lamellen, Riemchen oder Stäbchen genannt, auf einem Trägernetz befestigt sind. Bei der industriellen Fertigung werden im Rahmen eines weitgehend kontinuierlichen Fertigungsablaufes die von der Schneidstation kommenden Stäbe in verschiedene Güteklassen sortiert, wonach dann die einzelnen Stabsorten zu den Tafelfertigungsstationen weitergeleitet werden. Beim Sortieren werden zunächst die von der Sollänge abweichenden Stäbe als Ausschuß ausgeschieden. Sodann werden die Stäbe im allgemeinen in die Sorten "rustikal", d. h. mit dunklen Flecken, insbesondere Ästen, in "gestreift", d. h. mit dunklen, ausgeprägten Maserungsstreifen, und in "natur", d. h. im wesentlichen unifarbig, sortiert. Beim Zusammenstellen der für die Tafeln erforderlichen Stabgruppen ist noch zusätzlich darauf zu achten, daß die aufeinanderfolgend hergestellten Tafeln in ihrer Gesamthelligkeit oder Gesamtfarbtönung möglichst gleichmäßig anfallen, damit sich beim verlegten Parkettboden keine hellen oder dunklen "Wolkenfelder" ergeben. Bisher werden solche Sortierarbeiten von Arbeitskräften ausgeführt, wobei sich aber gerade im Rahmen eines kontinuierlichen Fertigungsprozesses bei der Berücksichtigung der Gesamthelligkeit der Tafeln große Schwierigkeiten ergeben. Denn die von der Schneidmaschine kommenden Stäbe weisen, soweit sie von demselben Ausgangsbrett stammen, im allgemeinen eine einheitliche Gesamthelligkeit auf. Von einem Brett werden beispielsweise vier Quadratmeter Stäbchen geschnitten, so daß also von der Schneidstation jeweils große Stäbchenmengen in einheitlichem Farbton anlaufen, die beispielsweise einen sehr hellen Gesamtton aufweisen können, wonach dann eine gleiche Menge von Stäbchen mit beispielsweise einer sehr dunklen Gesamttönung entsprechend dem nächsten geschnittenen Brett anlaufen. Bei den fertigen Tafeln kann eine gleichmäßige Gesamthelligkeit nur dadurch erreicht werden, daß bei jeder Tafel etwa in gleichem Maße helle und dunkle Stäbchen gemischt werden.

Durch die AT-B-254 500 ist eine Maschine zum Füllen von Magazinen mit gleichartigen Holzstäben, insbesondere Parkettlamellen, bekannt. Dort werden von Hand nach ihrem Aussehen vorsortierte Holzstäbe auf ein Förderband aufgegeben, welches die Holzstäbe auf einen Tisch fördert, an dessen einer Längsseite ein quer zur Förderrichtung bewegbarer Schieber vorgesehen ist, dem an der anderen Längsseite des Tisches eine Aufnahme für ein auswechselbares Magazin gegenüberliegt. Jedes mal, wenn sich auf dem Tisch eine geschlossene Lage von Holzstäben aufstaut, wird durch den Staudruck ein Auslösekontakt betätigt, der eine Bewegung des Schiebers auslöst, wodurch die jeweils aufgestaute Lage in das Magazin geschoben wird.

Dem Magazin ist hierbei ein die Holzstablagen aufnehmender Träger zur lageweisen Absendung des in dem Magazin sich aufbauenden Stapels zugeordnet. Das gefüllte Magazin wird zu einer Weiterverarbeitungsstation gebracht und durch ein leeres Magazin ersetzt. Mit dieser bekannten Maschine ist ein automatisches Sortieren und Durchmischen von Holzstäben nicht möglich.

Der Erfindung liegt die Aufgabe zugrunde, eine Misch- und Sortieranlage für Parkettstäbe zu schaffen, mit der sowohl die Sortierung nach Qualitätsgesichtspunkten als auch die Durchmischung der Stäbchen hinsichtlich der Gesamthelligkeit ausgeführt wird.

Diese Aufgabe wird durch eine Misch- und Sortieranlage gelöst, die erfindungsgemäß gekennzeichnet ist
a) durch ein die Stäbe gegen eine Stauwand zuführendes erstes Förderband,
b) durch einen Stäbe-Umsetzer, der einen mehrlagigen und mehrspaltigen Sammelspeicher, in den eine große Anzahl von Stäben lageweise eingebbar ist, und einen mehrlagigen und mehrspaltigen Übernahmespeicher aufweist, aus dem die Stäbe spaltenweise an einen Ausgabeschacht ausgebbar sind, wobei die Speicher jeweils eine Kapazität für mindestens die Stäbe von zwei aufeinanderfolgenden Brettern besitzen,
c) durch ein unter dem Ausgabeschacht verlaufendes zweites Förderband mit diskreten Stabaufnahmen, welches die Stäbe an Prüfeinrichtungen vorbeiführt, und
d) durch vom zweites Förderband abzweigende Förderbahnen, auf welche die Stäbe abhängig vom Prüfergebnis ausgeworfen werden.

Bei der Misch- und Sortieranlage nach der Erfindung werden die von der Schneidmaschine kommenden Stäbe zunächst in einen Speicher geführt, der eine Kapazität für mindestens die Stäbchen von zwei aufzuschneidenden Brettern aufweist, und durch die lage- oder zeilenweise Eingabe und die dagegen spaltenweise Wiederausgabe werden die von mehreren Brettern kommenden Stäbe durchmischt. Es hat sich dabei gezeigt, daß durch diesen Umsetzer eine solche Durchmischung bewirkt wird, daß beim gruppenweisen Zusammenfassen der Stäbchen für die einzelnen Tafeln später bezüglich der Gesamthelligkeit keine Korrekturmaßnahmen mehr durchgeführt werden müssen, sondern gerade auch unter diesem kritischen Gesichtspunkt der Fertigungsprozeß automatisch ablaufen kann. Im Anschluß an die Durchmischung im Umsetzer werden die Stäbchen nach der Qualität sortiert und dann auf verschiedene Förderbahnen aufgeteilt. Da die Durchmischung vor dieser Qualitätsaufteilung vorgenommen wird, ist also nur ein Stäbe-Umsetzer erforderlich und damit der Herstellaufwand der Misch- und Sortieranlage begrenzt.

Gemäß einer bevorzugten Ausführungsform kann vorgesehen werden,
a) daß der Sammelspeicher einen lageweise absenkbaren Boden aufweist, auf den die Stäbe mittels eines Schiebers lageweise aufgebbar sind,
b) daß in den neben dem Sammelspeicher angeordneten, etwa gleichgroßen Übernahmespeicher der gesamte Inhalt des gefüllten Sammelspeichers mittels eines Querschiebers transiatorisch überführbar ist,
c) daß dem Übernahmespeicher ein Längsschieber zugeordnet ist, mit welchem die im Übernahmespeicher befindlichen Stäbe quer zu ihrer Längserstreckung gegen eine Stirnwand des Übernahmespeichers schiebbar sind,
d) daß neben der Stirnwand ein Schieberschwert angeordnet ist, welches etwa die Breite der Stäbe und die Höhe des Übernahmespeichers aufweist,
e) und daß mittels des Schieberschwertes die Stäbe spaltenweise aus dem Übernahmespeicher in den Ausgabeschacht überführbar sind.

Eine mit einem derartigen Stäbe-Umsetzer ausgerüstete Sortier- und Mischanlage arbeitet störungsfrei auch bei hohen Ein- und Ausgabegeschwindigkeiten von beispielsweise zwei Parkettstäben je Sekunde.

Die Prüfeinrichtungen können der Erfindung zufolge eine die Länge der Stäbe erfassende Prüfungsstation und eine Helligkeitssprünge an der Oberfläche einzelner Stäbe erfassende optische Prüfstation umfassen, wobei die von den Prüfstationen ermittelten Werte mit gespeicherten Kriterien-Werten verglichen und entsprechend Weichen an den abzweigenden Förderbahnen für jeden einzelnen Stab gesteuert werden.

Schließlich kann der Erfindung zufolge noch vorgesehen werden, daß das durch die Prüfstationen laufende Förderband ein Saugförderband ist und daß als steuerbare Weichen jeweils pneumatische Auswerfer vorgesehen sind.

Die Erfindung wird im folgenden anhand eines in der Zeichnung dargestellten Ausführungsbeispieles näher beschrieben. In der Zeichnung zeigen:
Fig. 1 eine Draufsicht auf die Misch- und Sortieranlage nach der Erfindung,
Fig. 2 die Misch- und Sortieranlage in einem Vertikalschnitt etwa gemäß der Linie II-II in Fig. 1,
Fig. 3 ein Steuerungsdetail in Blickrichtung des Pfeiles III in Fig. 1 gesehen und
Fig. 4 ein Detail der Misch- und Sortieranlage, in Fig. 1 in Richtung des Pfeiles IV gesehen.

Auf einem Förderband 1 werden die von einer Schneid-station kommenden Parkettstäbe, - hierunter werden auch Riemchen, Stäbchen, Lamellen oder dgl. verstanden -, gegen eine Stauwand 3 geführt, vgl. auch Fig. 3, wo sie zunächst an einer durch ein Gegengewicht 4 belasteten Wippe 5 auflaufen. Das Förderband 1 läuft unter den festgehaltenen Stäben 2 weiter, so daß durch mit der Anzahl der gestauten Stäbe 2 zunehmende Reibungskraft ein stärkerer Andruck auf die Wippe 5 ausgeübt wird, bis diese in Richtung des Pfeiles 6 schwenkt und dabei einen Endschalter 7 betätigt, durch den ein von einem Hydraulikkolben 8 betätigter Schieber 9 eingeschaltet wird, der jeweils eine Lage aufgestauter Stäbe 2 in einen Stäbe-Umsetzer 10 einschiebt.

Der Stäbe-Umsetzer 10 besteht aus einem Sammelspeicher 11, dessen Boden 12 mittels eines Druckmittelkolbens 13 lageweise absenkbar ist, bis der Boden 12 mit dem Boden 14 eines benachbarten, etwa gleich großen Übernahmespeichers 15 fluchtet. In diesem Zustand ist der Sammelspeicher 11 voll, und nunmehr werden mittels eines Querschiebers 16, der ebenfalls durch einen Druckmittelkolben 17 antreibbar ist, alle im Speicher 11 gesammelten Stäbchen transiatorisch in den Übernahmespeicher 15 geschoben. Der Übernahmespeicher 15 ist mit einem durch einen Druckmittelkolben 18 antreibbaren Längsschieber 19 versehen, mit dem die Stäbe gegen die in Fig. 1 rechte Stirnwand 20 des Übernahmespeichers 15 schrittweise andrückbar sind. Vor diese Stirnwand 20 ist ein Schieberschwert 21 mittels eines Kolbenantriebes 22 schiebbar, welches etwa die Breite der Stäbe 2 und die Höhe des Übernahmespeichers 15 aufweist. Während der Überführung der Stäbe vom Sammelspeicher 11 zum Übernahmespeicher 15 befindet sich der Längsschieber 19 in der zurückgezogenen Position 19′ und liegt das Schieberschwert 21 vor der rechten Stirnwand 20 dieses Speichers.

Nach Füllung des Übernahmespeichers 15 wird das Schieberschwert 21 taktweise hin und her in Richtung des Doppelpfeiles gesteuert, wobei jedesmal ein Stapel von übereinander liegenden Stäben in einen vertikalen Ausgabeschacht 23 überführt wird. Unter dem Ausgabeschacht 23 verläuft ein Förderband 24, welches an seinen beiden Längsrändern jeweils Mitnehmerstege 25, 26, 27 aufweist. Wie aus Fig. 4 ersichtlich ist, sind die im Ausgabeschaft 23 befindlichen Stäbe 2 auf einem schmalen, mittig über dem Förderband 24 angeordneten, steuerbaren Tisch 28 abgestützt. Zwischen den Stegen 27, 25 ist jeweils eine diskrete Stabaufnahme 29 ausgespart, in die jeweils der unterste Stab 2 durch den nachfolgenden Mitnehmer 25 überführt wird.

Auf dem als Saugband ausgebildeten Förderband 24 werden die Stäbe nacheinander zunächst an einer Prüfstation 30 zur Erfassung ihrer Länge und dann an einer mit optischen Sensoren bestückten Prüfstation 31 zur Erfassung der Helligkeitssprünge an der Oberfläche einzelner Stäbe vorbeigeführt. Die von den Prüfstationen ermittelten Werte werden in einem Computer (nicht gezeigt) mit gespeicherten Kriterien-Werten verglichen, und mittels der als pneumatische Düsen ausgebildeten Weichen 32, 33, 34 werden die Stäbe nachfolgend über verschiedene Umlenkbahnen 35, 36, 37 an einen Ausschußsammler 38 bzw. an Förderbahnen 39, 40 weitergeleitet. Eine Sorte wird mittels des Förderbandes 24 dabei ohne Umlenkung direkt an eine weitere Förderbahn 41 übergeben. Die auf den Förderbahnen 39, 40, 41 weitergeführten Stäbchen sind einerseits nach Qualitätssorten aufgeteilt, andrerseits sind aber auf jeder dieser Förderbahnen die Stäbchen in ihrer Helligkeitsabstufung durchmischt, so daß sie unmittelbar zu einer Station zur Herstellung der Parkettafeln geleitet werden können.

## Patentansprüche

1. Misch- und Sortieranlage für Parkettstäbe (2), gekennzeichnet
a) durch ein die Stäbe (2) gegen eine Stauwand (3) zuführendes erstes Förderband (1),
b) durch einen Stäbe-Umsetzer (10),der einen mehrlagigen und mehrspaltigen Sammelspeicher (11), in den eine große Anzahl von Stäben lageweise eingebbar ist, und einen mehrlagigen und mehrspaltigen Übernahmespeicher (15) aufweist, aus dem die Stäbe (2) spaltenweise an einen Ausgabeschacht (23) ausgebbar sind, wobei die Speicher (11 und 15) jeweils eine Kapazität für mindestens die Stäbe (2) von zwei aufeinanderfolgenden Brettern besitzen,
c) durch ein unter dem Ausgabeschacht (23) verlaufendes zweites Förderband (24) mit diskreten Stabaufnahmen (29), welches die Stäbe (2) an Prüfeinrichtungen (30, 31) vorbeiführt, und
d) durch vom zweites Förderband (24) abzweigende Förderbahnen (35, 36, 37, 39, 40, 41), auf welche die Stäbe (2) abhängig vom Prüfergebnis ausgeworfen werden.

2. Misch- und Sortieranlage nach Anspruch 1, dadurch gekennzeichnet,
a) daß der Sammelspeicher (11) einen lageweise absenkbaren Boden (12) aufweist, auf den die Stäbe mittels eines Schiebers (9) lageweise aufgebbar sind,
b) daß in den neben dem Sammelspeicher (11) angeordneten, etwa gleichgroßen Übernahmespeicher (15) der gesamte Inhalt des gefüllten Sammelspeichers (11) mittels eines Querschiebers (16) translatorisch überführbar ist,
c) daß dem Übernahmespeicher (15) ein Längsschieber (19) zugeordnet ist, mit welchem die im Übernahmespeicher (15) befindlichen Stäbe (2) quer zu ihrer Längserstreckung gegen eine Stirnwand (20) des Übernahmespeichers (15) schiebbar sind,
d) daß neben der Stirnwand (20) ein Schieberschwert (21) angeordnet ist, welches etwa die Breite der Stäbe (2) und die Höhe des Übernahmespeichers (15) aufweist,
e) und daß mittels des Schieberschwertes (21) die Stäbe (2) spaltenweise aus dem Übernahmespeicher (15) in den Ausgabeschacht (23) überführbar sind

3. Misch- und Sortieranlage nach den Ansprüchen 1 und 2, dadurch gekennzeichnet, daß die Prüfeinrichtungen eine die Länge der Stäbe (2) erfassende Prüfstation (30) und eine Helligkeitssprünge an der Oberfläche einzelner Stäbe (2) erfassende optische Prüfstation (31) umfassen, daß die von den Prüfstationen (30, 31) ermittelten Werte mit gespeicherten Kriterien-Werten verglichen und entsprechend Weichen (32, 33, 34) an den abzweigenden Förderbahnen (35, 36, 37, 39, 40, 41) für jeden einzelnen Stab (2) gesteuert werden.

4. Misch- und Sortieranlage nach Anspruch 3, dadurch gekennzeichnet, daß das Förderband (24) ein Saugförderband ist, und daß als steuerbare Weichen (32, 33, 34) jeweils pneumatische Auswerfer vorgesehen sind.

## Claims

1 Mixing and sorting plant for parquet strips (2), characterised
a) by an initial conveyor-belt (1) conducting the strips (2) against a retaining-wall (3),
b) by a strip-transposer (10) which has a multiple-layer and multiple-slot collection magazine (11) into which a large number of strips can be delivered in layers, and a multiple-layer and multiple-slot reception magazine (15) out of which the strips (2) are delivered individually from the slots into an ejection shaft (23), the magazines (11 and 15) each having sufficient capacity for the strips (2) from two consecutive boards,
c) by a second conveyor belt (24), running below the ejection shaft (23) with separated recesses (29) for the strips, which conducts the strips (2) through testing devices (30,31) and
d) by conveyors (35,36,37,39,40,41) branching off from the second conveyor belt (24), onto which the strips (2), depending on the test result, are ejected.

2 Mixing and sorting plant as claimed in Claim 1, characterised
a) in that the collection magazine (11) has a floor (12), horizontally lowerable, onto which the strips can be delivered in layers by a pusher (9),
b) in that the entire contents of the filled collection magazine (11) can be transferred sideways by a transverse pusher (16) into the reception magazine (15) located next to the collection magazine (11) and of roughly the same size as it,
c) in that positioned lengthways with respect to the reception magazine (15) there is a pusher (19) by which the strips (2) in the reception magazine (15) can be pushed, at right angles to their length, against an abutment-wall (20) of the reception magazine (15).
d) that next to the abutment wall (20) a pushing rod (21) is arranged, which is roughly of the same width as the strips (2) and the same height as the reception magazine (15).
e) and that by means of the pushing-rod (21) the strips (2) can be transferred individually from the slots in the reception magazine (15) down into to the ejection shaft (23).

3 Mixing and sorting plant as claimed in Claims 1 and 2, characterised in that the testing devices consist of a testing station (30) monitoring the length of the strips (2) and of an optical testing station (31) monitoring light patches on the surface of individual strips (2), and in that the values transmitted by the testing stations (30,31) are compared with stored criterion values and selectors (32 33,34) on the branching-off conveyors (35,36,37,39,40,41) are controlled accordingly for each individual strip (2).

4 Mixing and sorting plant as claimed in Claim 3, characterised in that the conveyor belt (24) is a section conveyor belt, and in that pneumatic ejectors are provided as controllable selectors (32,33,34).

## Revendications

1. Installation de mélange et de triage de lames de parquet (2), caractérisée
a) par une première bande transporteuse (1) amenant les lames (2) contre une paroi d'arrêt (3),
b) par un ensemble de transpositions de lames (10) qui présente un magasin collecteur à plusieurs couches et plusieurs colonnes (11) dans lequel un grand nombre de lames peuvent être introduites par couches et un magasin de reprise à plusieurs couches et plusieurs colonnes (15) d'où les lames (2) peuvent être évacuées par colonnes et transmises à une cheminée d'évacuation (23), les magasins (11 et 15) ayant chacun une capacité pour au moins les lames (2) de deux planches successives,
c) par une deuxième bande transporteuse (24) passant sous la cheminée d'évacuation (23) et pourvue de récepteurs de lame discrets (29), et qui fait passer les lames (2) devant des dispositifs de contrôle (30, 31), et
d) par des voies de transport (35, 36, 37, 39, 40, 41) branchées sur la deuxième bande transporteuse (24) sur lesquelles les lames (2) sont éjectées en fonction du résultat du contrôle.

2. Installation de mélange et de triage selon la revendication 1, caractérisée par le fait
a) que le magasin collecteur (11) présente un fond (12) abaissable couche par couche sur lequel les lames peuvent être posées par couches au moyen d'un poussoir (9),
b) que, dans le magasin de reprise (15), placé à côté du magasin collecteur (11) et à peu près de même grandeur, peut être transféré par translation, au moyen d'un poussoir transversal (16), tout le contenu du magasin collecteur (11) rempli,
c) qu'au magasin de reprise (15) est adjoint un poussoir longitudinal (19) avec lequel les lames (2) se trouvant dans le magasin de reprise (15) peuvent être poussées perpendiculairement à leur étendue longitudinale contre une paroi frontale (20) du magasin de reprise (15),
d) que, près de la paroi frontale (20), est placé un sabre poussoir (21) qui a à peu près la largeur des lames (2) et la hauteur du magasin de reprise (15),
e) et qu'au moyen de ce sabre poussoir (21), les lames (2) peuvent être transférées par colonnes du magasin de reprise (15) à la cheminée d'évacuation (23).

3. Installation de mélange et de triage selon les revendications 1 et 2, caractérisée par le fait que les dispositifs de contrôle comprennent un poste de contrôle (30) saisissant la longueur des lames (2) et un poste de contrôle optique (31) saisissant les sauts de luminosité à la surface des différentes lames (2), que les valeurs déterminées par les postes de contrôle (30, 31) sont comparées à des valeurs critères enregistrées et que des aiguilles (32, 33, 34) sont commandées en conséquence sur les voies de transport branchées (35, 36, 37, 39, 40, 41) pour chaque lame (2).

4. Installation de mélange et de triage selon la revendication 3, caractérisée par le fait que la bande transporteuse (24) est une bande transporteuse à aspiration et que, comme aiguilles commandables (32, 33, 34) sont prévus des éjecteurs pneumatiques.
